# FASCICULE DE BREVET EUROPEEN

(11) **EP 1 240 021 B1**
(45) Date de publication et mention de la délivrance du brevet: **29.10.2003**
(21) Numéro de dépôt: 00990079.6
(22) Date de dépôt: 20.12.2000
(51) Int. Cl.: B41F 27/12, B41F 30/00, B41N 6/02

(54) **MANCHON COMPORTANT DES MOYENS DE FIXATION DE PLAQUES D'IMPRESSION ET PROCEDE D'OBTENTION**
DRUCKHÜLSE MIT BEFESTIGUNGSMITTELN FÜR DRUCKPLATTEN UND VERFAHREN ZU IHRER HERSTELLUNG
SLEEVE COMPRISING MEANS FOR FIXING PRINTING PLATES AND METHOD FOR MAKING SAME

(30) Priorité: 20.12.1999 FR 9916072
(43) Date de publication de la demande: 18.09.2002
(73) Titulaire: MacDermid Graphic Arts S.A., 68700 Steinbach par Cernay (FR)
(72) Inventeur: AUBANEL, Laurent, F-01800 Meximieux (FR)
(74) Mandataire: Berger, Helmut
(86) Numéro de dépôt international: FR0003611
(87) Numéro de publication internationale: WO01045951

(56) Documents cités:
- EP-A- 0 452 808
- EP-A- 0 766 143
- EP-A- 0 881 098
- WO-A-99/06212
- US-A- 5 715 750

## Description

L'invention concerne le domaine de l'impression et plus particulièrement la fixation de plaques d'impression ou de clichés sur des cylindres support de machines d'impression ou sur des manchons prévus sur ces cylindres.

On sait que de telles plaques d'impression sont notamment utilisées pour l'impression flexographique.

Ces plaques d'impression comprennent classiquement une couche de photopolymère, placée sur un support. Avant que la plaque d'impression ne soit utilisée, la couche de photopolymère est développée pour obtenir une couche avec des reliefs qui permettra de reproduire l'image à imprimer.

Les plaques d'impression sont généralement réutilisées à plusieurs reprises. Il est donc souhaitable de disposer de moyens de fixation maintenant efficacement les plaques lors de l'impression, tout en permettant leur enlèvement du cylindre porte-plaques ou du manchon fixé sur le cylindre, en vue d'une réutilisation ultérieure.

Des moyens connus pour la fixation des plaques d'impression consistent en des bandes d'adhésif double-face.

Chaque bande d'adhésif est fixée par un côté adhésif, directement sur le cylindre porte-plaques ou sur un manchon fixé sur le cylindre, tandis qu'une ou plusieurs plaques d'impression sont fixées de l'autre côté de la bande.

Ces adhésifs double-face présentent de nombreux inconvénients.

Tout d'abord, il arrive qu'une partie de l'adhésif reste fixée à la plaque d'impression après que celle-ci a été retirée du cylindre ou du manchon fixé sur le cylindre. Il est alors nécessaire de nettoyer la plaque pour retirer l'adhésif résiduel, avant toute nouvelle utilisation de la plaque.

Par ailleurs, l'utilisation d'adhésif double-face se révèle couteuse, compte tenu du prix de l'adhésif lui-même et des opérations qu'elle nécessite.

L'invention a pour objet de pallier ces inconvénients en proposant un manchon, destiné à être fixé sur un cylindre et comportant des moyens de fixation de plaques d'impression qui sont d'une fabrication simple et d'un faible prix de revient.

L'invention concerne ainsi un manchon sans fin, comportant au moins un support de forme sensiblement cylindrique et dont la surface extérieure est recouverte d'au moins une couche d'un matériau collant et adhérent de façon permanente, ledit manchon étant destiné à être monté sur un cylindre support, tandis que sa surface extérieure permet la fixation amovible par adhérence de plaques d'impression.

Dans l'ensemble de la description, on comprend par matériau collant et adhérent de façon permanente, un matériau dont les propriétés de collage et d'adhérence durent dans le temps, typiquement pendant une durée d'au moins 8 à 12 mois.

Ainsi, le manchon selon l'invention, après son montage sur un cylindre support ou porte-plaques, permet d'éviter l'utilisation d'adhésif double-face. En effet, toute la surface extérieure de l'ensemble, constitué par le cylindre et le manchon, est collante et adhérente de façon permanente, ce qui permet d'y fixer directement des plaques d'impression. Aucune opération préalable de positionnement et de fixation d'un adhésif double-face n'est donc nécessaire.

Par ailleurs, après leur utilisation, les plaques d'impression peuvent être facilement retirées de la surface extérieure du manchon en vue d'une utilisation ultérieure.

Ce manchon est d'un prix de revient très inférieur à celui des adhésifs double-face, grâce à des procédés de fabrication spécifiques.

On peut encore noter que la continuité du manchon selon l'invention permet d'éliminer les inconvénients liés à l'utilisation de moyens de fixation comportant des joints. En effet, la présence de joints entraîne classiquement des défauts d'impression et donc des pertes de papier.

De façon avantageuse, le matériau collant et adhérent de façon permanente est à base de polymères.

De façon préférée, ce matériau est un photopolymère réticulé.

L'épaisseur totale des matériaux collants et adhérents de façon permanente est, de préférence, comprise entre 10 et 500 µm (microns).

Par ailleurs, le support du manchon selon l'invention est avantageusement compressible.

L'invention concerne également un procédé d'obtention d'un manchon tel que décrit précédemment, ce procédé consistant à :
- placer un support de forme sensiblement cylindrique dans une machine d'enduction annulaire et à
- mettre en action ladite machine pour obtenir le dépôt d'au moins une couche d'un matériau collant et adhérent de façon permanente.

De préférence, le support est disposé verticalement dans ladite machine, celle-ci comportant un récipient annulaire contenant ledit matériau et placé autour dudit support, le support et le récipient étant animés d'un mouvement relatif de translation verticale pour réaliser le dépôt de ladite couche sur le support.

Par ailleurs, lorsque le matériau déposé est du type polymérique, et notamment un photopolymère, le procédé consiste également à réaliser une réticulation dudit matériau.

L'invention sera mieux comprise et d'autres buts, avantages et caractéristiques de celle-ci apparaîtront plus clairement à la lecture de la description qui suit et qui est faite au regard du dessin annexé, sur lequel
- la Figure 1 est une vue en coupe d'une machine à enduction annulaire et verticale et
- la Figure 2 est une vue schématique d'une machine d'application du matériau par projection.

La référence 1 désigne des moyens pour tenir un support 2 sensiblement cylindrique, dans une position verticale. Ces moyens 1 peuvent notamment consister en un cylindre.

Le support 2 est notamment réalisé en un matériau composite comme une matrice en résine époxy renforcée par des fibres.

La machine comporte également un réservoir annulaire 3 qui contient un matériau collant et adhérent de façon permanente.

Dans l'exemple illustré, le support 2 est fixe et la machine comporte des moyens 5 associés au récipient 3 pour le déplacer verticalement ou encore selon l'axe 20 du support 2.

Bien entendu, on pourrait également prévoir une machine avec un récipient annulaire 3 fixe et des moyens pour déplacer le support 2 selon son axe 20.

Les moyens de translation du récipient annulaire 3 sont par exemple constitués par deux écrous 6,7 fixés au récipient 3, selon des positions diamétralement opposées, chacun de ces écrous étant conçu pour coopérer avec une tige filetée 8,9. Par ailleurs, des moyens appropriés 10, 11 sont prévus pour entraîner chacune de ces tiges filetées 8, 9.

L'enduction du support 2 est réalisée en commandant les moyens d'entraînement 10, 11 des tiges filetées 8, 9, de telle sorte que le récipient annulaire 3 se déplace selon l'axe 20, par exemple du haut vers le bas.

Le récipient annulaire 3 est conçu pour déposer, sur le support 2, une couche du matériau collant et adhérent qu'il contient, dont l'épaisseur est comprise entre 10 et 250 µm (microns). Il est bien sûr possible de répéter l'opération pour augmenter l'épaisseur totale des matériaux collants sur le support 2.

Ce matériau est avantageusement à base de polymères.

Il convient donc de le réticuler.

C'est pourquoi, dans l'exemple illustré sur la figure, des moyens 12 sont prévus pour assurer la réticulation du polymère déposé sur le support 2.

A titre d'exemple, on peut citer les matériaux suivants : polymères à base de nitrile carboxylé, polyisoprène, résine acrylique, silicone, polychloroprène, éthylène vinyl acétate, butyl et polyuréthane.

La réticulation peut être obtenue par différents moyens, notamment par exposition à la lumière UV dans le cas de photopolymères, ou encore par application de chaleur.

Après réticulation, ces matériaux présentent un caractère collant, permettant la fixation amovible de plaques d'impression, qui est caractérisé par un "collant" ou "tack" exprimé en g/cm et mesuré par exemple sur un appareil de marque MONSANTO et de type "TELTAK" avec des modes opératoires connus en soi. Les valeurs de "collant" correspondant à des adhésifs conformes à l'invention sont typiquement comprises dans une fourchette d'environ 50 à 500 g/cm.

Dans cette gamme de valeurs, une plaque d'impression, préalablement fixée sur un support, peut en être retirée sans qu'une partie de la couche d'adhésif reste fixée sur la plaque.

Bien entendu, la réticulation du polymère n'est pas obligatoirement réalisée dans la machine d'induction elle-même, mais ce mode de mise en oeuvre présente des avantages évidents.

On peut encore noter que le procédé d'enduction annulaire permet l'application de couches de matériau dont l'épaisseur est relativement fine.

Le matériau collant et adhérent de façon permanente qui est déposé sur le support 2 est d'un coût relativement élevé. Ainsi, la possibilité d'appliquer des couches de matériau relativement fines permet de réduire le prix de revient du manchon selon l'invention, par rapport aux moyens de fixation connus et notamment les adhésifs double-face.

Ceci est particulièrement vrai pour les matériaux du type photopolymère qui sont d'un coût de revient élevé.

Le dépôt du matériau collant et adhérent de façon permanente pourrait également être réalisé par projection, comme en peinture, ou par tout autre moyen approprié. La Figure 2 illustre schématiquement une installation de projection du matériau collant et adhérant sur le cylindre de support 2 susceptible d'être entraîné en rotation, comme cela est indiqué par des flèches. Le matériau est projeté sur la surface extérieure du cylindre 2 par une tête de projection 14 déplaçable le long d'un dispositif de guidage 15 s'étendant parallèlement à l'axe du support, sous l'effet d'un dispositif de commande 16. Un tel dispositif est connu en soi et n'a pas besoin d'être expliqué plus en détail.

Les procédés qui viennent d'être décrits permettent donc d'obtenir un manchon comportant un support de forme sensiblement cylindrique et dont la surface extérieure est recouverte d'un matériau collant et adhérent de façon permanente.

Des plaques d'impression peuvent alors être fixées en un emplacement quelconque de sa surface extérieure et ceci, directement.

Il n'est donc plus nécessaire de procéder à des opérations préalables de positionnement de moyens de fixation, comme des bandes d'adhésif double-face.

Ceci réduit donc de façon considérable le temps de mise en oeuvre et le coût de la main d'oeuvre.

Par ailleurs, lorsqu'il est nécessaire de retirer les plaques d'impression, ce retrait s'effectue sans qu'une partie de l'adhésif reste fixée aux plaques d'impression. Il n'est donc pas nécessaire de procéder à une opération ultérieure de nettoyage des plaques d'impression, en vue de leur réutilisation.

Par ailleurs, la surface extérieure du manchon n'est pas détériorée, et d'autres plaques d'impression pourront ultérieurement y être fixées de façon amovible.

Dans les exemples qui ont été décrits précédemment, le manchon ne comporte qu'une couche d'un matériau collant et adhérent de façon permanente. Le manchon peut comporter différentes couches, appliquées successivement, réalisées ou non avec le même matériau collant et adhérent de façon permanente.

L'application de plusieurs couches successives sur le support, lors de la fabrication du manchon selon l'invention, peut permettre d'obtenir une épaisseur déterminée ou des performances particulières. A cet égard, des matériaux différents peuvent être utilisés en fonction de leurs propriétés physiques, notamment en termes de dureté, de résistance chimique ou encore de caractère collant.

Par ailleurs, le support du manchon selon l'invention peut être réalisé en une matière compressible pour améliorer la qualité de l'impression.

Enfin, dans l'ensemble de la description, seules des plaques d'impression ont été mentionnées, mais le manchon selon l'invention pourrait également servir à la fixation de plaques d'héliogravure, de typographie, de plaques offset ou de films divers.

Les signes de référence insérés après les caractéristiques techniques figurant dans les revendications ont pour seul but de faciliter la compréhension de ces dernières et ne sauraient en limiter la portée.

## Revendications

1. Manchon sans fin, comportant au moins un support (2) de forme sensiblement cylindrique et dont la surface extérieure est recouverte d'au moins une couche d'un matériau collant et adhérent de façon permanente et réalisée sous forme d'une couche sans fin, ledit manchon étant destiné à être monté sur un cylindre support, tandis que sa surface extérieure permet la fixation amovible par adhérence de plaques d'impression.

2. Manchon selon la revendication 1, dans lequel ledit matériau collant et adhérent de façon permanente est à base de polymères.

3. Manchon selon la revendication 2, dans lequel le matériau est un photopolymère réticulé.

4. Manchon selon l'une des revendications 1 à 3, dans lequel l'épaisseur totale des matériaus collants et adhérents est comprise entre 10 et 500 µm (microns)

5. Manchon selon l'une des revendications 1 à 4 dont le support est compressible.

6. Procédé d'obtention d'un manchon selon l'une des revendications 1 à 5, consistant à réaliser la couche de matériau collant et adhérent de façon permanente par application sur la surface extérieure du support, du matériau collant et adhérent.

7. Procédé selon la revendication 6, consistant à :
- placer un support (2) de forme sensiblement cylindrique dans une machine d'enduction annulaire et à
- mettre en action ladite machine pour obtenir le dépôt d'au moins une couche d'un matériau collant et adhérent de façon permanente.

8. Procédé selon la revendication 7, dans lequel le support (2) est disposé verticalement, la machine comprenant un récipient (3) annulaire, contenant ledit matériau et placé autour du support, ledit support et ledit récipient étant animés d'un mouvement relatif de translation pour réaliser le dépôt de ladite couche sur le support (2).

9. Procédé selon la revendication 7 ou 8, dans lequel le matériau déposé sur le support est du type polymérique, et notamment un photopolymère, le procédé consistant également à réaliser une réticulation dudit matériau.

10. Procédé selon la revendication 6, dans lequel la couche du matériau collant et adhérent est obtenue par projection du matériau collant et adhérent sur la face extérieure du support.

## Patentansprüche

1. Endloshülse mit mindestens einem im wesentlichen zylinderförmigen Träger (2), dessen Außenfläche mit mindestens einer Schicht aus einem klebenden und dauerhaft haftenden Werkstoff bedeckt ist und als eine Endlosschicht ausgeführt ist, wobei diese Hülse dazu bestimmt ist, auf einem Trägerzylinder angebracht zu werden, während auf ihrer Außenfläche Druckplatten durch Kleben abnehmbar befestigt werden können.

2. Hülse nach Anspruch 1, bei der der genannte klebende und dauerhaft haftende Werkstoff auf Basis von Polymeren hergestellt ist.

3. Hülse nach Anspruch 2, bei der der Werkstoff ein vernetztes Photopolymer ist.

4. Hülse nach einem der Ansprüche 1 bis 3, bei der die Gesamtstärke der klebenden und dauerhaft haftenden Werkstoffe zwischen 10 und 500 µm (Mikrometer) beträgt.

5. Hülse nach einem der Ansprüche 1 bis 4, deren Träger zusammendrückbar ist.

6. Verfahren zur Herstellung einer Hülse nach einem der Ansprüche 1 bis 5, das darin besteht, die Schicht aus klebendem und dauerhaft haftendem Werkstoff durch Aufbringen von klebendem und haftendem Werkstoff auf die Außenfläche des Trägers (2) herzustellen.

7. Verfahren nach Anspruch 6, das daraus besteht:
- einen im wesentlichen zylinderförmigen Träger (2) in eine ringförmige Beschichtungsmaschine zu bringen, und
- diese Maschine in Betrieb zu setzen, um die Bildung von mindestens einer Schicht eines klebenden und dauerhaft haftenden Werkstoffs zu erzielen.

8. Verfahren nach Anspruch 7, bei dem der Träger (2) vertikal angeordnet wird, wobei die Maschine einen ringförmigen Behälter (3) aufweist, der den genannten Werkstoff enthält und um den Träger herum placiert wird, wobei dieser Träger und dieser Behälter in eine relative Vorschubbewegung versetzt werden, um das Auftragen der genannten Schicht auf den Träger (2) durchzuführen.

9. Verfahren nach Anspruch 7 oder 8, bei dem der auf den Träger aufgetragene Werkstoff ein Polymer ist, insbesondere ein Photopolymer, wobei das Verfahren auch darin besteht, eine Vernetzung dieses Werkstoffs herzustellen.

10. Verfahren nach Anspruch 6, bei dem die Schicht des klebenden und dauerhaft haftenden Werkstoffs durch Aufspritzen des klebenden und haftenden Werkstoffs auf die Außenseite des Trägers erzielt wird.

## Claims

1. An endless sleeve, including at least one substantially cylindrical support (2) whose exterior surface is covered with at least one layer of a permanently adherent and tacky material taking the form of an endless layer, wherein said sleeve is adapted to be mounted on a support cylinder and its exterior surface enables the removable fixing by adhesion of printing plates.

2. A sleeve according to claim 1, wherein said permanently adherent and tacky material is based on polymers.

3. A sleeve according to claim 2, wherein the material is a cross-linked photopolymer.

4. A sleeve according to any one of claims 1 to 3, wherein the total thickness of the tacky and adherent materials is from 10 µm to 500 µm (microns).

5. A sleeve according to any one of claims 1 to 4, wherein the support is compressible.

6. A method of obtaining a sleeve according to any one of claims 1 to 5, consisting in producing the layer of permanently adherent and tacky material by application of the adherent and tacky material to the exterior surface of the support.

7. A method according to claim 6, consisting in:
- placing a substantially cylindrical support (2) in an annular coating machine, and
- starting up said machine to deposit at least one layer of a permanently adherent and tacky material.

8. A method according to claim 7, wherein the support (2) is disposed vertically, the machine comprises an annular container (3) containing said material and placed around the support, and said support and said container are moved in translation relative to each other to deposit said layer on the support (2).

9. A method according to claim 7 or claim 8, wherein the material deposited on the support is of the polymer type, and in particular a photopolymer, the method further consisting in cross-linking said material.

10. A method according to claim 6, wherein the layer of adherent and tacky material is obtained by spraying the adherent and tacky material onto the exterior face of the support.
